# FASCICULE DE BREVET EUROPEEN

(11) **EP 1 738 040 B1**
(45) Date de publication et mention de la délivrance du brevet: **30.07.2008**
(21) Numéro de dépôt: 05746852.2
(22) Date de dépôt: 01.04.2005
(51) Int. Cl.: E04H 4/14

(54) **DISPOSITIF POUR LA REALISATION D'UN HAUT DE CHAINAGE D'UN ESCALIER**
VORRICHTUNG ZUR ERZIELUNG EINER OBEREN VERANKERUNG EINES TREPPENHAUSES
DEVICE FOR ACHIEVING AN UPPER ANCHORING OF A STAIRCASE

(30) Priorité: 16.04.2004 FR 0404234
(43) Date de publication de la demande: 03.01.2007
(73) Titulaire: PISCINES DESJOYAUX SA, 42480 La Fouillouse (FR)
(72) Inventeur: DESJOYAUX, Jean-Louis, F-42600 Chalain le Comtal (FR); DESJOYAUX, Pierre-Louis, F-42480 La Fouillouse (FR); JANDROS, Catherine, F-42580 L'Etrat (FR)
(74) Mandataire: Thivillier, Patrick
(86) Numéro de dépôt international: PCT/FR2005/050207
(87) Numéro de publication internationale: WO 2005/106162

(56) Documents cités:
- WO-A-00/29696
- FR-A- 2 518 613
- FR-A- 2 641 811

## Description

L'invention se rattache au secteur technique des piscines, notamment des piscines enterrées.

Plus particulièrement, l'invention concerne les bassins de piscines réalisées à partir de panneaux modulables présentant des agencements d'accouplement pour réaliser la structure du bassin de la piscine selon des formes géométriques diverses.

Généralement, la partie supérieure des panneaux présente, par exemple d'une manière rapportée, un élément de section transversale équerrée faisant office de goulotte pour le coulage d'un béton souvent en combinaison avec un ferraillage. De même, ces éléments faisant office de goulotte peuvent être en communication avec des cheminées verticales que présente la face externe des panneaux constituant le bassin de la piscine, Il en résulte donc qu'après assemblage en position des différents panneaux, que le coulage du béton dans les éléments faisant office de goulotte, en combinaison avec le ferraillage, va constituer le chaînage supérieur pour assurer la rigidité nécessaire à l'ensemble du bassin.

Très souvent les panneaux constitutifs du bassin de piscine sont montés en combinaison avec un escalier d'accès. Généralement, ces escaliers constituent un ensemble monobloc susceptible d'être obtenu par différents procédés: projection polyester avec « gel coat », thermoformage, rotomoulage, injection, injection compression, Par exemple, ces escaliers peuvent présenter une forme semi-arrondie constituant un escalier connu sous le nom de « escalier roman », Les bords verticaux de l'escalier situés de part et d'autre de l'ouverture à partir de laquelle sont formées les marches et contremarches, présentent des agencements d'accouplement avec les panneaux du bassin de la piscine.

La mise en place et la tenue de cet escalier sont délicates à réaliser.

Par exemple, l'opérateur peut réaliser, généralement au moyen de parpaings creux maçonnés, un mur en arrondi sur l'arrière de l'escalier. Ce mur est destiné à supporter un haut de chaînage qui pourra être éventuellement maçonné en même temps que le chaînage de l'ensemble du bassin de la piscine.

Selon un autre mode d'exécution, dans un premier temps, on procède au remblaiement de l'ensemble de la piscine, c'est-à-dire autour des panneaux constitutifs du bassin et de l'escalier. Dans un deuxième temps qui peut être, généralement de 1 jour ou 2, après avoir procédé à l'opération de remblaie, l'opérateur creuse une tranchée autour de l'escalier, pour réaliser le haut de chaînage de ce dernier.

Il en résulte que cette nécessité, soit de réaliser un mur de soutien, soit de réaliser, dans un deuxième temps, une tranchée, augmente d'une manière significative, le temps nécessaire pour réaliser l'ensemble du bassin de la piscine, et provoque une interruption au niveau du chaînage supérieur dudit bassin.

Le document WO 00/29696 A décrit un dispositif pour la réalisation d'un haut de chaînage d'un escalier préfabriqué pour bassin de piscine ayant les caractéristiques du préambule de la revendication 1.

L'invention s'est fixée pour but de remédier à ces inconvénients, de manière simple, sûre, efficace et rationnelle.

Le problème que se propose de résoudre l'invention est d'assurer une continuité de chaînage supérieur y compris lorsque le bassin est équipé d'un escalier rapporté, et de supprimer l'utilisation de parpaings pour assurer la tenue du haut de chaînage de l'escalier.

Pour résoudre un tel problème, il a été conçu et mis an point un dispositif pour la réalisation d'un haut de chaînage d'un escalier préfabriqué pour basssin de piscine, comprenant au moins un élément conformé en section pour faire office de goulotte pour le coulage d'un béton, le ou lesdits éléments coopérant, d'une part, avec des moyens support, du dispositif, aptes à être accouplés à l'escalier et, d'autre part, avec des poteaux d'appui au sol du dispositif, le ou les éléments étant aptes à entourer la partie supérieure de la face externe de l'escalier,

Pour résoudre le problème posé d'assurer le maintien de l'escalier, en lui évitant d'encaisser les efforts notamment, le (ou les) élément(s) est(sont) en communication avec les poteaux qui sont creux pour le coulage du béton. Avantageusement, le (ou les) élément(s) présente(nt) des agencements de positionnement, de centrage et de butée des poteaux.

Pour résoudre le problème posé d'assurer l'accouplement des éléments de chaînage par rapport à l'escalier, les moyens supports sont constitués par des brides ou épingles conformées en section pour être clipées au niveau supérieur de l'escalier et assurer le soutien du (ou des) élément(s). Avantageusement, le (ou les) éléments présente(nt) une section transversale équerrée dont l'aile horizontale est apte à être positionnée en appui contre la face externe de l'escalier. Les brides ou épingles délimitent une section transversale sensiblement en forme de U ou de L.

Selon une forme de réalisation préférée, ce dispositif présente plusieurs éléments dont les extrémités transversales présentent des agencements d'imbrication avec un élément adjacent pour assurer une continuité.
Selon cette conception, l'aile horizontale de chaque élément présente un bord profilé d'appui en correspondance avec le profil de la face externe de l'escalier, l'aile verticale étant constituée par deux rebords disposés angulairement.

Selon d'autres caractéristiques, les agencements des éléments pour le positionnement, le centrage et la butée des poteaux, sont disposés dans l'aile horizontale au niveau de l'intersection des deux rebords disposés angulairement.

Le ou les éléments, après accouplement à l'escalier, est(sont) en continuité avec un chaînage supérieur que présentent des panneaux aptes à constituer le bassin de piscine.

L'invention est exposée ci-après plus en détail à l'aide des figures des dessins annexés dans lesquels :
- la figure 1 est une vue en plan à caractère schématique montrant un exemple de réalisation d'un bassin de piscine avec un escalier du type roman où l'on voit la continuité de chaînage entre l'escalier et l'ensemble des panneaux constitutifs du bassin de la piscine ;
- la figure 2 est une vue en perspective de l'escalier équipé des éléments du dispositif pour la réalisation du haut de chaînage;
- la figure 3 est une vue en coupe transversale considérée selon la ligne 3-3 de la figure 2 ;
- la figure 4 est une vue en coupe transversale considérée selon la ligne 4-4 de la figure 2.

D'une manière parfaitement connue, la forme générale du bassin de la piscine peut résulter d'un assemblage en juxtaposition de plusieurs panneaux. Par exemple, selon un exemple indicatif nullement limitatif, ces panneaux sont du type de ceux décrits dans les brevets FR 89.0072 ou FR 01.12067 dont est titulaire le demandeur de la présente.

Les différents panneaux (1) sont montés en combinaison avec un escalier (2) constituant un ensemble monobloc réalisé par tout moyen connu et approprié, notamment par projection polyester avec « gel coat », thermoformage, rotomoulage, injection, injection compression, ... d'une matière plastique. Gomme indiqué, la face externe des différents panneaux (1) peut recevoir, directement ou d'une manière rapportée, à son extrémité supérieure, des éléments (3) en forme de goulotte apte à recevoir un béton pour constituer un chaînage supérieur avec un ferraillage notamment.

Selon une caractéristique à là base de l'invention, au moins un élément (4) est accouplé à la partie supérieure de l'escalier (2) au niveau de sa face externe en étant comformé en section pour faire office de goulotte pour le coulage d'un béton, en étant, par conséquent, apte à entourer la partie supérieure de la face externe de l'escalier, Ce ou ces éléments (4) coopère(nt) avec des poteaux d'appui au sol (5).

Avantageusement, le haut de chaînage de l'escalier (2) est réalisé à partir de plusieurs éléments (4) disposés en alignement et constituant des éléments modulables. Le bord horizontal interne notamment de chaque élément (4) est convenablement profilé pour être plaqué contre la partie correspondante et le profil de la face externe de l'escalier (2).
Les extrémités transversles (4a) et (4b) présentent des agencements d'imbrication avec un élément adjacent pour assurer une continuité. Les éléments (4) présentent une section transversale équerrée dont l'aile horizontale (4c) est apte à être positionnée en appui contre la face externe de l'escalier comme indique précédemment.
Dans la forme de réalisation illustrée aux figures des dessins, l'aile horizontale (4c) de chaque élément (4) présente un bord profilé d'appui en correspondance avec le profil de la face externe de l'escalier. L'aile verticale (4d) est constituée par deux rebords disposés angulairement (4d1) et (4d2).

L'accouplement des éléments (4), par rapport à l'escalier (2), s'effectue au moyen de brides ou épingles (6) conformées en section pour être clipées au niveau supérieur de l'escalier (2) et assurer le soutien desdits éléments (4). Globalement, chaque épingle (6) présente une section transversale sous forme de U ou de L en correspondance avec le profil équerré des éléments de chaînage (4).

Selon une autre caractéristique importante de l'invention, les éléments de chaînage (4) sont en communication avec les poteaux de soutien (5). Les poteaux (5) sont creux pour le coulage du béton.

Avantageusement, les éléments (4) présentent des agencements de positionnement, de centrage et de butée des poteaux (5). Par exemple, ces agencements sont formés dans l'épaisseur de l'aile horizontale (4c) au niveau de l'intersection des deux rebords (4d1) et (4d2) disposés angulairement. Ces agencements de butée et de positionnement sont par exemple constitués par une portée circulaire épaulée (4e) formée dans l'épaisseur de l'aile horizontale (4c).

Compte tenu de ces dispositions, après montage des différents éléments de chaînage (4), au niveau du rebord supérieur de l'escalier (2), lesdits éléments (4) sont en continuité avec les éléments de chaînage (3) des panneaux (1) constitutifs du bassin de la piscine assurant ainsi une parfaite continuité du haut de chaînage.

Avantageusement, les différents éléments (4) sont réalisés en matière plastique selon tout procédé parfaitement connu par l'homme de métier. On peut noter également que chaque élément (4) peut présenter, lors de sa fabrication, différentes nervures de rigidité.

On observe également que les poteaux (5) reposent sur un massif en béton et encaissent tous les efforts après coulage du béton dans les éléments (4) constituant le haut de chaînage de l'escalier.

Les avantages ressortent bien de la description.

## Revendications

1. Dispositif pour la réalisation d'un haut de chaînage d'un escalier préfabriqué (2) pour bassin de piscine,
comprenant au moins un élément (4) conformé en section pour faire office de goulotte pour le coulage d'un béton, le ou lesdits éléments (4) coopérant avec des poteaux d'appui au sol (5) du dispositif, le ou les éléments (4) étant apte(s) à entourer la partie supérieure de la face externe de l'escalier (2), **caractérisé en ce que** le ou lesdits éléments coopérent, d'autre part, avec des moyens support (6), du dispositif, aptes à être accouplés à l'escalier.

2. Dispositif selon la revendication 1, **caractérisé en ce que** le (ou les) élément(s) (4) est(sont) en communication avec les poteaux (5) qui sont creux pour le coulage du béton.

3. Dispositif selon la revendication 1, **caractérisé en ce que** le (ou les) élément(s) (4) ptésente(nt) des agencement de positionnement, de centrage et de butée des poteaux (5).

4. Dispositif selon la revendication 1, **caractérisé en ce que** les moyens supports (6) sont constitués par des brides ou épingles conformées en section pour être clipées au niveau supérieur de l'escalier (2) et assurer le soutien du (ou des) élément(s) (4).

5. Dispositif selon la revendication 1, **caractérisé en ce que** le (ou les) éléments (4) présente(nt) une section transversale équerrée dont l'aile horizontale est apte à être positionnée en appui contre la face externe de l'escalier.

6. Dispositif selon la revendication 4, **caractérisé en ce que** les brides ou épingles (6) délimitent une section transversale sensiblement en forme de U ou de L.

7. Dispositif selon la revendication 1, **caractérisé en ce qu'**il présente plusieurs éléments (4) dont les extrémités transversales présentent des agencements d'imbrication avec un élément adjacent pour assurer une continuité.

8. Dispositif selon la revendication 5, **caractérisé en ce que** l'aile horizontale de chaque élément (4) présente un bord profilé d'appui en correspondance avec le profil de la face externe de l'escalier, l'aile verticale étant constituée par deux rebords disposés angulairement.

9. Dispositif selon les revendications 3 et 8, **caractérisé en ce que** les agencements des éléments (4) pour le positionnement, le centrage et la butée des poteaux (5), sont disposés dans l'aile horizontale au niveau de l'intersection des deux rebords disposés angulairement.

10. Dispositif selon la revendication 1, **caractérisé en ce que** le ou les éléments (4), après accouplement à l'escalier (2), est(sont) en continuité avec un chaînage supérieur (3) que présentent des panneaux (1) aptes à constituer le bassin de piscine.

## Claims

1. Device for preparing an anchor head of a prefabricated staircase (2) for swimming pool, comprising at least one element (4) conformed in a cross section to act as a chute for pouring a concrete, the said element or elements (4) cooperating with ground support columns (5) of the device, the element or elements (4) being suitable for surrounding the upper part of the outer face of the staircase (2), **characterized in that** the said element or elements cooperate with support means (6) of the device suitable for being coupled to the staircase.

2. Device according to Claim 1, **characterized in that** the element or elements (4) is (are) in communication with the columns (5) which are hollow for the pouring of concrete.

3. Device according to Claim 1, **characterized in that** the element or elements (4) has (have) arrangements for the positioning, centring and stopping of the columns (5).

4. Device according to Claim 1, **characterized in that** the support means (6) consist of flanges or stirrups conformed in a cross section to be clipped to the upper level of the staircase (2) and to provide the support of the element or elements (4).

5. Device according to Claim 1, **characterized in that** the element or elements (4) has (have) a square cross section of which the horizontal flange is suitable for being positioned bearing against the outer face of the staircase.

6. Device according to Claim 4, **characterized in that** the flanges or stirrups (6) bound a substantially U-shaped or L-shaped cross section.

7. Device according to Claim 1, **characterized in that** it has a plurality of elements (4) of which the transverse ends have interlocking arrangements with an adjacent element to provide continuity.

8. Device according to Claim 5, **characterized in that** the horizontal flange of each element (4) has a profiled support edge matching the profile of the outer face of the staircase, the vertical flange constituting of two angularly disposed ledges.

9. Device according to either of Claims 3 and 8, **characterized in that** the arrangements of the elements (4) for the positioning, centring and stopping of the columns (5), are placed in the horizontal flange at the level of the intersection of the two angularly disposed edges.

10. Device according to Claim 1, **characterized in that** the element or elements (4), after coupling to the staircase (2) is (are) continuous with the upper anchorage (3) provided by panels (1) suitable for constituting the swimming pool.

## Patentansprüche

1. Vorrichtung zur Erzielung einer oberen Verankerung einer vorgefertigte Treppe (2) für ein Schwimmbecken, welche wenigstens ein Element (4) aufweist, dessen Querschnitt angepasst ist, um als Rinne für das Fließen von Betons zu dienen, wobei das oder die Elemente (4) mit Pfosten zur Auflage auf dem Boden (5) der Vorrichtung zusammenwirken und das oder die Elemente (4) dazu geeignet sind, den oberen Teil der Außenfläche der Treppe zu umgeben, **dadurch gekennzeichnet, dass** das oder die Elemente andererseits mit Stützmitteln (6) der Vorrichtung zusammenwirken, die geeignet sind, mit der Treppe gekoppelt zu werden.

2. Vorrichtung gemäß Anspruch 1, **dadurch gekennzeichnet, dass** das (oder die) Element(e) (4) mit den Pfosten (5), die für das Fließen von Beton hohl sind, in Verbindung ist(sind).

3. Vorrichtung gemäß Anspruch 1, **dadurch gekennzeichnet, dass** das (oder die) Element(e) (4) Anordnungen zur Positionierung, zum Zentrieren und als Anschlag der Pfosten aufweist(aufweisen).

4. Vorrichtung gemäß Anspruch 1, **dadurch gekennzeichnet, dass** die Stützmittel (6) aus Flanschen oder Winkelstiften gebildet sind, deren Querschnitt angepasst ist, um auf der oberen Stufe der Treppe (2) eingeklipst zu werden und den Halt des (oder der) Elements(Elemente) (4) zu gewährleisten.

5. Vorrichtung gemäß Anspruch 1, **dadurch gekennzeichnet, dass** das (oder die) Element(e) (4) einen gewinkelten transversalen Querschnitt aufweisen, dessen horizontaler Seitenflügel geeignet ist, im Anschlag gegen die Außenfläche der Treppe positioniert zu werden.

6. Vorrichtung gemäß Anspruch 4, **dadurch gekennzeichnet, dass** die Flansche oder Winkelstifte (6) einen transversalen Querschnitt mit im Wesentlichen der Form eines U oder L abgrenzen.

7. Vorrichtung gemäß Anspruch 1, **dadurch gekennzeichnet, dass** sie mehrere Elemente (4) aufweist, deren Querenden Anordnungen zur Verschachtelung mit einem angrenzenden Element aufweisen, um eine Durchgängigkeit zu gewährleisten.

8. Vorrichtung gemäß Anspruch 5, **dadurch gekennzeichnet, dass** der horizontale Flügel jedes Elements (4) einen profilierten Rand zur Auflage entsprechend dem Profil der Außenfläche der Treppe aufweist, wobei der vertikale Flügel aus zwei winkelig angeordneten Kanten gebildet ist.

9. Vorrichtung gemäß den Ansprüchen 3 und 8, **dadurch gekennzeichnet, dass** die Anordnungen der Elemente (4) zur Positionierung, zum Zentrieren und als Anschlag der Pfosten (5) in dem horizontalen Flügel auf Höhe des Schnittpunkts der beiden winkelig angeordneten Kanten angeordnet sind.

10. Vorrichtung gemäß Anspruch 1, **dadurch gekennzeichnet, dass** das (oder die) Element(e) (4) nach Kopplung mit der Treppe (2) durchgängig mit einer oberen Verankerung (3) verbunden ist(sind), die Platten (1) aufweist, die geeignet sind, das Schwimmbecken zu bilden.
